# FASCICULE DE BREVET EUROPEEN

(11) **EP 0 207 870 B1**
(45) Date de publication et mention de la délivrance du brevet: **18.10.1989**
(21) Numéro de dépôt: 86440048.6
(22) Date de dépôt: 17.06.1986
(51) Int. Cl.: E06B 9/10, E06B 9/204, E06B 9/206

(54) **Dispositif de volet roulant extérieur pour une fenêtre basculante de toiture**
Aussenrolladen für Kippdachfenster
Outside roller shutter for pivoting roof windows

(30) Priorité: 27.06.1985 FR 8509980
(43) Date de publication de la demande: 07.01.1987
(73) Titulaire: SOCIETE UNAFERM S.A., F-68130 Altkirch (FR)
(72) Inventeur: Heimerdinger, Maurice, F-68130 Altkirch (FR); Pflieger, Raymond, F-68130 Altkirch (FR)
(74) Mandataire: Nithardt, Roland

(56) Documents cités:
- BE-A- 659 224
- DE-A- 2 802 078
- DE-A- 2 906 913
- FR-A- 2 217 518

## Description

La présente invention concerne un dispositif de volet roulant extérieur pour une fenêtre basculante de toiture qui comporte un cadre dormant incliné et un vantail vitré monté sur ce cadre de manière à pouvoir basculer autour d'un axe horizontal, par exemple une fenêtre du type connu sous le nom "VELUX" ou "ROTO", le dispositif comprenant
- un volet disposé en dessus de la fenêtre et articulé sur la partie supérieure du cadre dormant de manière à pouvoir basculer vers le haut, ce volet comportant un cadre rigide pourvu d'un caisson d'enroulement dans sa partie supérieure, de deux glissières solidaires du caisson, et d'une traverse inférieure, et un tablier mobile agencé pour coulisser le long des glissières latérales et pour être enroulé sur un tambour dans ledit caisson,
- des moyens de guidage de la partie inférieure du cadre du volet par rapport à l'extrémité inférieure du vantail de la fenêtre, et
- un mécanisme de commande de l'enroulement et du déroulement du tablier du volet.

Les volets connus de ce genre nécessitent des moyens de tirage par câbles, sangles, galets de renvoi et divers systèmes de tension, du fait que le poids du tablier s'additionne à la résistance par friction, au fur et à mesure que le volet se déroule, en cas de faible pente.

En particulier, la demande de brevet allemand DE-A-2 906 913 décrit un volet de ce genre, dans lequel le tablier est constamment rappelé vers sa position fermée, c'est à dire déroulé, par des moyens à ressorts qui sont logés dans la partie inférieure du cadre du volet. Ces moyens alourdissent l'extrémité inférieure du volet et doivent être protégés contre les influences atmosphériques, faute de quoi leur fonctionnement se détériore rapidement. D'autre part, dans un tel volet et dans d'autres dispositifs connus, le moyen de manoeuvre pour amener le tablier en position voulue, nécessite des travaux de percement du cadre de la fenêtre ou de la toiture, avec des risques de mauvaise étanchéité, si l'on veut que la commande se fasse de l'intérieur. Dans d'autres cas, pour éviter ces problèmes de percement, la commande reste à l'extérieur, ce qui exige d'ouvrir la fenêtre pour commander le volet, l'utilisateur étant alors exposé aux intempéries.

De plus, dans les dispositifs existants, le basculement du vantail est mal aisé du fait de l'utilisation d'un ensemble de tringleries et de roulettes devant accompagner l'ouverture et maintenant le volet solidaire du vantail. Ce basculement est possible généralement grâce à des brisures des glissières de guidage du tablier, ce qui peut occasionner des blocages intempestifs du volet et se traduit par des difficultés à amener le vantail en basculement complet pour le nettoyage de sa surface extérieure. La réalisation de cette articulation selon les modes connus, rend le volet onéreux et elle nécessite des tôles pliées de recouvrement dans la zone de l'articulation pour obtenir une occultation correcte à l'égard de la pluie. Dans beaucoup de cas, il y a aussi l'inconvénient d'un caisson d'enroulement qui empiète au-dessus de la surface vitrée de la fenêtre.

L'invention a pour but de remédier à ces inconvénients, grâce à un dispositif dans lequel le volet roulant ne comporte pas de tirage vers le bas, la manoeuvre de fermeture se faisant par poussée du tablier, et dans lequel la commande est placée à l'intérieur du bâtiment, sans percement susceptible de nuire à l'étanchéité de la fenêtre.

Dans ce but, le dispositif selon l'invention est caractérisé en ce que ledit mécanisme de commande est solidaire du cadre dormant de la fenêtre et se trouve en dessous d'une tôle de recouvrement fixée à la partie supérieure de ce cadre et s'étendant vers l'aval en-dessus du bord supérieur du vantail quand celui-ci est fermé, ce mécanisme de commande étant manoeuvré de l'intérieur par rapport à la fenêtre, en ce que le mécanisme de commande comprend des moyens de traction et de blocage d'une extrémité d'au moins une sangle dont l'autre extrémité est fixée au tambour d'enroulement du tablier, en ce que ladite sangle est enroulée avec le tablier et sur celui-ci autour du tambour, dans le caisson disposé en-dessus de ladite tôle de recouvrement, et en ce que le parcours de ladite sangle contourne par l'aval la tôle de recouvrement, au moyen d'un galet de renvoi fixé au bord aval de cette tôle, le tambour étant sollicité en rotation par des moyens à ressorts agissant dans le sens opposé à la tension de la sangle, de manière à provoquer l'enroulement du tablier et de la sangle sur le tambour.

Pour mieux faire comprendre l'invention et ses avantages, une forme d'exécution est décrite ci-dessous à titre d'exemple non limitatif, en référence aux dessins annexés, dans lesquels :
la figure 1 est une vue extérieure en perspective d'une fenêtre de toiture équipée d'un dispositif de volet selon l'invention, en position semi-ouverte,
la figure 2 est une vue des détails en coupe verticale de la partie supérieure de cet ensemble, la fenêtre étant en position fermée,
la figure 3 est en vue en coupe verticale de l'ensemble de la figure 1, et
la figure 4 est une vue en coupe verticale, analogue à la figure 2, représentant une variante de réalisation.

En référence aux figure 1 à 3, l'ensemble représenté comporte une fenêtre basculante de toiture qui peut être d'un type connu et qui comprend essentiellement un cadre dormant incliné 1, légèrement saillant par rapport à la couverture 2 de la toiture, et un vantail vitré 3 qui est monté sur le dormant 1 de manière à pouvoir s'ouvrir en basculant autour d'un axe horizontal situé approximativement au milieu de sa longueur. Le vantail 3 est muni d'une poignée de commande 5 qui permet notamment d'ouvrir un orifice d'aération 4. Au-dessus de cet orifice, la zone de raccordement entre le cadre dormant 1 est protégée des intempéries par une tôle de recouvrement 6 qui est fixée au dormant 1, notamment à l'aide d'un profilé de support 7 (figure 2). Le vantail 3 est muni d'un vitrage double isolant 8.

Sur cette fenêtre est articulé un volet roulant qui comprend essentiellement un cadre rigide rectangulaire 10 et un tablier 11 constitué de lames quelconques connues et agencé pour coulisser dans le cadre 10 et pour être enroulé sur un tambour rotatif 12 dans un caisson en aluminium 13 formant la traverse supérieure du cadre 10. Les côtés de ce cadre sont formés par deux glissières latérales 14 qui sont des profilés en aluminium solidaires du caisson 13 et qui présentent chacun deux ailes horizontales 15 et 16 supportant et guidant les bords du tablier 11 et une aile verticale 17 assurant une fermeture latérale. A l'opposé du caisson 13, les extrémités des glissières 14 sont reliées par une traverse inférieure 18. Le bloc ainsi obtenu est articulé sur le dormant 1 de la fenêtre à l'aide de deux pivots 20 solidaires respectivement des deux flasques d'extrémité 21 du caisson 13 et montés par des paliers dans des équerres 22 fixées sur la tôle de recouvrement 6.

A l'intérieur du caisson 13, le tambour d'enroulement 12 est monté rotatif sur un axe fixe 24. Il renferme au moins ressort de rappel 25 en spirale, fixé à l'axe 24 et tendant à faire tourner le tambour 12 dans le sens contraire à celui de la flèche A, c'est à dire qu'il tend à enrouler sur le tambour 12, le tablier 11 dont l'extrémité supérieure est fixée au tambour, de même que l'extrémité d'une sangle 26 s'enroule sur le tambour par dessus le tablier 11 et en même temps que lui, pour commander l'enroulement ou le déroulement du tablier.

La partie inférieure du caisson 13 comporte, en regard de la tôle de recouvrement 6, une ouverture 27 qui est assez longue pour laisser passer librement la sangle 26 dans toutes les positions d'inclinaison du volet.

Pour actionner la sangle 26, un mécanisme de commande est fixé au cadre dormant 1 de la fenêtre, à l'abri des intempéries sous la tôle de recouvrement 6. Ce mécanisme comprend un treuil 30 à vis sans fin, muni d'une poulie 31 d'enroulement de la sangle, et une tringlerie à manivelle 32 qui est manoeuvrée de l'intérieur du bâtiment. Entre le treuil 30 et le caisson d'enroulement 13, le parcours de la sangle 26 contourne la tôle de recouvrement 6 grâce à un galet de renvoi 33 qui est monté sur le bord aval en équerre 34 de cette tôle. Cette disposition permet avantageusement d'éviter toutes découpes ou ouvertures dans les tôles protégeant la fenêtre de la pluie. En outre, le mécanisme du volet n'empiète pas sur la fenêtre et n'est pas visible, sauf éventuellement le galet de renvoi 33. De plus, le mécanisme de commande est parfaitement protégé des intempéries, de même que l'utilisateur manoeuvrant le volet.

La fermeture du volet, par déroulement du tablier 11 enroulé sur le tambour 12, se fait en tournant la manivelle 32 de manière à enrouler sur la poulie 31 la sangle 26, qui se déplace dans le sens des flèches A, B, C de la figure 2. La tension imposée à la sangle 26 fait tourner le tambour 12 en introduisant simultanément une tension supplémentaire dans le ressort 25, et en même temps elle oblige le tablier 11 à se dérouler et, par poussée, à s'engager dans les glissières latérales 14 du volet, avec l'aide d'une paire de lamelles élastiques en PVC 35 fixées aux flasques latéraux devant l'entrée des glissières. Lorsqu'on cesse de tourner la manivelle, le treuil à vis sans fin 30 bloque la sangle, qui reste tendue sous l'effet du ressort 25.

L'ouverture ou remontée du tablier 11 du volet est obtenue, lorsqu'on tourne la manivelle 32 dans l'autre sens, par l'action de rappel du ressort 25 qui fait tourner le tambour 12 dans le sens contraire à la flèche A pendant que la sangle 26 est relâchée progressivement. Le tablier 11 s'enroule sur le tambour 12 conjointement avec la sangle 26 qui l'entoure et le maintient serré. Quand le volet est complètement enroulé, le ressort 25 conserve une tension initiale suffisante pour maintenir tendue la sangle 26.

L'exemple représenté comporte une seule sangle 26, qui est disposée sensiblement au milieu de la largeur de la fenêtre, mais on peut évidemment aussi implanter cette sangle et son mécanisme de commande dans un bord de la fenêtre, ou bien prévoir deux sangles disposées de part et d'autre et s'enroulant sur des poulies entraînées par un arbre commun.

Pour garantir l'étanchéité au ruissellement de la pluie, un joint formé d'une plaque de caoutchouc souple 36 est fixé à l'aide d'une cornière de renfort 37 sur la face arrière du caisson 13.

Pour faciliter le coulissement du tablier dans les glissières 14, celles-ci sont pourvues d'un joint en nylon 37 sur leur aile inférieure 16 et d'un joint brosse 38 sous leur aile supérieure 15. D'autre part, les ailes inférieures 16 des glissières latérales reposent sur la traverse inférieure 39 du vantail 3 par l'intermédiaire de deux blocs de supports 40 munis chacun d'un galet 41 sur lequel roule l'aile 16. Ainsi, le volet s'appuie par sa partie inférieure sur le vantail 3 et il est soulevé lorsqu'on ouvre la fenêtre. Pour guider l'aile 16, le galet 41 peut être pourvu d'une rainure, ou bien les supports 40 peuvent comporter des frotteurs à brosse de part et d'autre de l'aile.

D'autre part, une anse de guidage 42 est fixée en porte à faux au milieu de la traverse inférieure 39 du vantail et elle coulisse dans une douille de guidage de retenue 43 montée sur la traverse inférieure 18 du volet, pour assurer un basculement simultané du vantail et du volet. A son extrémité libre, l'anse 42 est munie d'un arrêt amovible 44 dont la position correspond à une position d'ouverture de la fenêtre dans laquelle le vantail 3 reste ouvert grâce à un cran de maintien prévu dans sa monture, selon un système connu. L'arrêt 44 peut être déverrouillé pour permettre le basculement complet du vantail, notamment pour le nettoyage. La douille 43 peut renfermer un ou plusieurs galets de roulement et elle peut permettre, le cas échéant, de se passer des blocs de support 40.

La figure 4 représente une variante d'exécution dans le cas où la fenêtre de toiture ne comporte pas une place suffisante pour accueillir le mécanisme de commande sous la tôle de recouvrement 6. Dans ce cas, le treuil 30 avec sa poulie d'enroulement 31 sont logés dans un petit caisson 46 disposé à l'intérieur par rapport à la fenêtre, contre le cadre dormant 1. Dans ce cas, la sangle 26 est détournée autour du bord supérieur du vantail 3 quand celui-ci est en position fermée, au moyen d'un galet de renvoi supplémentaire 47 disposé en-dessous de la tôle 6. Ce galet peut être monté sur le vantail de la fenêtre, ou bien fixé sous la tôle de recouvrement 6. Le reste du dispositif est semblable à ce qui a été décrit ci-dessus, et fonctionne de la même manière.

Selon une autre variante du dispositif, les pivots 20 définissant l'articulation du volet sur la fenêtre peuvent être disposés dans la position supérieure 20' représentée en traits interrompus sur la figure 2, de manière à se trouver en dessus de la ligne d'action du tronçon de la sangle 26 qui traverse l'ouverture 27 du caisson d'enroulement. Dans ce cas, la tension de la sangle exerce sur l'ensemble du volet, par rapport aux pivots 20' un moment qui tend à soulever le volet, donc à le soulager de son propre poids, ce qui diminue les efforts sur le vantail 3 de la fenêtre et facilite les manoeuvres de basculement. Quand le tablier 11 est déroulé, le bras de levier de la tension de la sangle 26 par rapport aux pivots 20' diminue, mais son intensité augmente en raison de la surtension du ressort 25, de sorte que le moment de soulagement exercé sur le volet reste plus ou moins constant.

Quand le volet est soulevé, ledit bras de levier diminue, donc aussi le moment de soulagement, ce qui peut contribuer à définir une position ouverte équilibrée de la fenêtre.

## Revendications

1. Dispositif de volet roulant extérieur pour une fenêtre basculante de toiture qui comporte un cadre dormant incliné et un vantail vitré monté sur ce cadre de manière à pouvoir basculer autour d'un axe horizontal, le dispositif comprenant :
- un volet disposé en dessus de la fenêtre et articulé sur la partie supérieure du cadre dormant de manière à pouvoir basculer vers le haut, ce volet comportant un cadre rigide pourvu d'un caisson d'enroulement dans sa partie supérieure, de deux glissières latérales solidaires du caisson, et d'une traverse inférieure, et un tablier mobile agencé pour coulisser le long des glissières latérales et pour être enroulé sur un tambour dans ledit caisson,
- des moyens de guidage de la partie inférieure du cadre du volet, par rapport à l'extrémité inférieure du vantail de la fenêtre, et
- un mécanisme de commande de l'enroulement et du déroulement du tablier du volet,
caractérisé en ce que ledit mécanisme de commande (30 à 32) est solidaire du cadre dormant (1) de la fenêtre et se trouve en dessous d'une tôle de recouvrement (6) fixée à la partie supérieure de ce cadre, et s'étendant vers l'aval en dessus du bord supérieur du vantail (3) quand celui-ci est fermé, ce mécanisme de commande étant manoeuvré de l'intérieur par rapport à la fenêtre, en ce que le mécanisme de commande comprend des moyens (30) de traction et de blocage d'une extrémité d'au moins une sangle (26) dont l'autre extrémité est fixée au tambour d'enroulement (12) du tablier (11 ), en ce que ladite sangle est enroulée avec le tablier et sur celui-ci autour du tambour dans le caisson (13) disposé en dessus de ladite tôle de recouvrement, et en ce que le parcours de ladite sangle (26) contourne par l'aval la tôle de recouvrement (6), au moyen d'un galet de renvoi (33) fixé au bord aval de cette tôle, le tambour (12) étant sollicité en rotation par des moyens à ressort (25) agissant dans le sens opposé à la tension de la sangle, de manière à provoquer l'enroulement du tablier et de la sangle sur le tambour.

2. Dispositif selon la revendication 1, caractérisé en ce que lesdits moyens de traction et de blocage comprennent un treuil (30) pourvu d'au moins une poulie (31) d'enroulement de la sangle (26) et d'une commande à manivelle (32) disposée à l'intérieur par rapport à la fenêtre.

3. Dispositif selon la revendication 1 ou 2, caractérisé en ce que lesdits moyens à ressort comprennent au moins un ressort en spirale (25) monté à l'intérieur du tambour (12), ce ressort présentant une tension initiale lorsque le tablier (11) est complètement enroulé sur le tambour, et une tension plus élevée lorsque le tablier est déroulé.

4. Dispositif selon l'une quelconque des revendications 1 à 3, caractérisé en ce que le caisson (13) comporte, pour le passage de la sangle, une ouverture inférieure (27) disposée en regard de la tôle de recouvrement (6).

5. Dispositif selon la revendication 4, caractérisé en ce que le caisson (13) est en aluminium et comporte deux flasques d'extrémité (21) portant chacun un pivot (20) monté rotatif dans un support (22) fixé à la tôle de recouvrement (6), ces flasques portant intérieurement le tambour rotatif (12) et les lamelles élastiques (35) de guidage des bords du tablier devant l'entrée des glissières latérales (14).

6. Dispositif selon la revendication 5, caractérisé en ce qu'un joint d'étanchéité (36) en forme de plaque souple est fixé le long de la face arrière du caisson (13) et s'étend vers le bas le long d'une face arrière du cadre dormant (1 ).

7. Dispositif selon la revendication 1, caractérisé en ce que lesdites glissières (14) comportent chacune, pour supporter et guider le bord du tablier, un joint inférieur (37) en matière synthétique rigide et un joint supérieur (38) du type brosse d'étanchéité.

8. Dispositif selon l'une quelconque des revendications précédentes, caractérisé en ce que lesdits moyens de guidage de la partie inférieure du cadre du volet comportent une anse de verrouillage (42) fixée à la traverse inférieure (39) du vantail et pourvue d'une extrémité libre munie d'un arrêt amovible (44) et une douille de guidage et de retenue (43) fixée à la traverse inférieure du volet, ladite anse passant à l'intérieur de ladite douille.

9. Dispositif selon la revendication 8, caractérisé en ce que l'anse de verrouillage (42) est rigide et assure la liaison entre le vantail et le volet pendant le basculement du vantail, et en ce que la position dudit arrêt (44) sur l'anse correspond à une position déterminée d'ouverture du vantail (3), définie par un cran de maintien du vantail ouvert.

10. Dispositif selon la revendication 8, caractérisé en ce que lesdits moyens de guidage comportent des blocs de support (40) à galets à rainures (41) montés sur les extrémités de la traverse inférieure (39) du vantail et supportant respectivement une aile (17) de chacune des glissières latérales (14) du volet, ces ailes étant maintenues par des frotteurs à brosse diposés au-dessus desdits galets dans les blocs de support.

11. Dispositif selon l'une quelconque des revendications précédentes, caractérisé en ce que le moyen (30) de trailion et de blocage est disposé à l'intérieur par rapport à la fenêtre, et en ce que la sangle passe entre le treuil et ledit galet de renvoi (33) sur un galet intermédiaire (47) disposé au-dessous de la tôle de recouvrement (6).

12. Dispositif selon la revendication 1, caractérisé en ce que l'axe d'articulation (20') du volet. sur la fenêtre est disposé en dessus de la droite suivie par la sangle entre le caisson d'enroulement (13) et ledit galet de renvoi (33).

## Claims

1. An external rolling shutter for a pivoting roof window which comprises an inclined fixed frame and a glazed casement mounted on said frame in such a way that it can pivot around a horizontal axis, the device comprising:
- a shutter disposed above the window and hinged on the upper part of the fixed frame in such a way that it can swing upwards, this shutter comprising a rigid frame provided with a winding box girder in its upper part, two lateral guides integral with the box girder, and a lower cross bar, and a mobile apron designed to slide along lateral guides and to be wound onto a drum in said box girder,
- guide means in the lower part of the frame of the shutter with respect to the lower end of the casement of the window, and
- a control mechanism for winding and unwinding the apron of the shutter,
characterised in that said control mechanism (30 to 32) is integral with the fixed frame (1) of the window and is located beneath a covering plate (6) fixed to the upper part of said frame, and extending downwards beneath the upper edge of the casement (3) when this is closed, this control mechanism being manoeuvred from inside the window, in that the control machanism comprises traction and locking means (30) for one end of at least one strap (26), the other end of which is fixed to the winding drum (12) of the apron (11), in that said strap is wound with the apron and on said apron around the drum in the box girder (13) disposed above said covering plate, and in that the path of said strap (26) passes downwards round the covering plate (6), by means of a sheave pulley (33) fixed to the lower edge of said plate, the drum (12) being made to rotate by spring means (25) acting in the opposite direction to the tension of the strap, so as to wind the apron and the strap onto the drum.

2. A device according to Claim 1, characterised in that said traction and locking means comprise a winch (30) having at least one winding pulley (31) for the strap (26) and a crank drive (32) disposed inside the window.

3. A device according to Claim 1 or 2, characterised in that said spring means comprise at least one helical spring (25) mounted inside the drum (12), this spring having an initial tension when the apron (11) is completely wound on to the drum, and a greater tension when the apron is unwound.

4. A device according to any one of claims 1 to 3, characterised in that the box girder (13) comprises a lower aperture (27) disposed opposite the covering plate (6) for the passage of the strap.

5. A device according to Claim 4, characterised in that the girder (13) is made of aluminium ad comprises two end plates (21), each bearing a pivot (20) rotatably mounted in a support (22) fixed to the covering plate (6), said plates internally supporting the revolving drum (12) and resilient plates (35) for guiding the edges of the apron in front of the entry to the lateral guides (14).

6. A device according to Claim 5, characterised in that a seal (36) in the form of a flexible plate is fixed along the back of the girder (13) and extends backwards along the back of the fixed frame (1).

7. A device according to Claim 1, characterised in that each of said guides (14) has a lower joint (37) made of rigid synthetic material and an upper joint (35) of the sealing brush type to support and guide the edge of the apron.

8. A device according to any one of the above claims, characterised in that said guide means for the lower part of the frame of the shutter comprise a locking handle (42) which is fixed to the lower cross bar (39) of the casement and provided with a free end having a detachable stop (44) and a guide and positioning casing (43) fixed to the lower cross bar of the shutter, said handle passing inside said casing.

9. A device according to Claim 8, characterised in that the locking handle (9) is rigid and connects the casement and the shutter while the casement pivots, and in that the position of said stop (44) on the handle corresponds to a determined opening position of the casement (3), defined by a catch for keeping the casement open.

10. A device according to Claim 8, characterised in that said guide means comprise support units (40) having grooved pulleys (41) mounted on the ends of the lower cross bar (39) of the casement and respectively supporting a flange (17) of each of the lateral guides (14) of the blind, these flanges being held in place by brushes disposed above said pulleys in the support units.

11. A device according to any one of the above claims, characterised in that the traction and locking means (30) are disposed inside the window, and in that the strap passes between the winch and said sheave pulley (33) on an intermediate pulley (47) disposed beneath the covering plate (6).

12. A device according to Claim 1, characterised in that the axis of articulation (20') of the shutter on the window is disposed above the straight line taken by the strap between the winding box (13) and said sheave pulley (33).

## Patentansprüche

1. Außenrolladen für ein Kippdachfenster, das einen ortsfesten geneigten Rahmen aufweist und einen auf diesem Rahmen montierten verglasten Fensterflügel, der so montiert ist, daß dieser um eine horizontale Achse schwenkbar ist, wobei die gesamte Vorrichtung folgendes umfaßt:
- einen über dem Fenster angeordneten Rolladen, der auf dem oberen Teil des ortsfesten Rahmens so angelenkt ist, daß man ihn nach oben schwenken kann, wobei dieser Rolladen aus einem starren Rahmen besteht, der oben mit einer Aufrollkassette und zwei seitlichen, mit der Kassette verbundenen Führungsschienen sowie einer unteren Traverse versehen ist, und mit einer beweglichen Schürze, die entlang der seitlichen Führungsschienen gleiten und sich auf einer in dieser Kassette befindlichen Trommel aufrollen soll,
- Führungseinrichtungen für den unteren Teil des Rolladenrahmens bezüglich des unteren Endes des Fensterflügels, und
- einen Betätigungsmechanismus für das Auf-und das Abrollen der Rolladenschürze,
dadurch gekennzeichnet, daß dieser Betätigungsmechanismus (30-32) fest mit dem ortsfesten Rahmen (1) des Fensters verbunden ist und sich unter einem Abdeckblech (6) befindet, das am oberen Teil dieses Rahmens befestigt ist und sich nach unten über den oberen Rand des Fensterflügels (3) erstreckt, sofern dieser geschlossen ist, wobei dieser Betätigungsmechanismus innerhalb des Fensters zu betätigen ist, daß der Betätigungsmechanismus Einrichtungen (30) zum Ziehen und Festhalten eines Endes von mindestens einem Band (26) aufweist, dessen anderes Ende an der Aufrolltrommel (12) für die Schürze (11) befestigt ist, daß dieses Band sich mit der Schürze und auf dieser um die Trommel in der über diesem Abdeckblech angeordneten Kassette (13) aufrollt, und daß der Weg dieses Bandes (26) unten um das Abdeckblech (6) mit Hilfe einer am unteren Rand dieses Bleches befestigten Umlenkrolle (33) herumführt, wobei die Trommel (12) durch Federglieder (25), die dem Bandzug entgegenwirken, unter Torsionsbelastung steht, so daß für die Schürze und das Band eine Tendenz zum Aufrollen auf die Trommel besteht.

2. Vorrichtung nach Anspruch 1, dadurch gekennzeichnet, daß diese Einrichtungen zum Ziehen und Festhalten eine Winde (30) aufweisen, die mit mindestens einer Rolle (31) zum Aufrollen des Bandes (26) und einer auf der Innenseite des Fensters angeordneten Handkurbelbetätigung (32) ausgestattet ist.

3. Vorrichtung nach Anspruch 1 oder 2, dadurch gekennzeichnet, daß diese Federglieder mindestens eine im Inneren der Trommel (12) montierte Spiralfeder (25) aufweisen, wobei diese Feder, wenn die Schürze vollkommen auf der Trommel aufgerollt ist, eine Umfangsspannung hat und eine höhere Spannung, wenn die Schürze aufgerollt ist.

4. Vorrichtung nach einem der Ansprüche 1 bis 3, dadurch gekennzeichnet, daß die Kassette (13) gegenüber dem Abdeckblech (6) für den Durchgang des Bandes eine untere Öffnung (27) aufweist.

5. Vorrichtung nach Anspruch 4, dadurch gekennzeichnet, daß die Kassette (13) aus Aluminium besteht, und zwei Abschlußplatten (21) hat, die jeweils einen Stift (20) aufweisen, der drehbar in einem auf dem Abdeckblech (6) befestigten Halter (22) sitzt, wobei diese Abschlußplatten innen die drehbare Trommel (12) und die elastischen Zungen (35) zur Führung des Schürzenrandes vor dem Beginn der seitlichen Führungsschienen (14) tragen.

6. Vorrichtung nach Anspruch 5, dadurch gekennzeichnet, daß entlang der Rückseite der Kassette (13) eine Dichtung (36) in Form einer weichen Platte befestigt ist, die sich nach unten und entlang einer Rückseite des ortsfesten Rahmens (1) erstreckt.

7. Vorrichtung nach Anspruch 1, dadurch gekennzeichnet, daß diese Führungsschienen (14) zum Abstützen und Führen des Schürzenrandes jeweils eine untere Dichtung (37) aus steifem synthetischem Werkstoff und eine obere Dichtung (38) in Form einer Abdichtbürste aufweisen.

8. Vorrichtung nach e.d. vorhergehenden Ansprüche, dadurch gekennzeichnet, daß die Führungseinrichtungen des unteren Rolladenrahmens einen an der unteren Traverse (39) des Fensterflügels befestigten Verriegelungsgriff (42) aufweisen, der ein mit einem beweglichen Anschlag (44) ausgestattetes Ende hat und eine an der unteren Traverse des Rolladens befestigte Buchse (43) zur Führung und zum Festhalten, wobei dieser Griff diese Buchse durchdringt.

9. Vorrichtung nach Anspruch 8, dadurch gekennzeichnet, daß der Verriegelungsgriff (42) starr ist und während des Schwenkens des Fensterflügels die Verbindung zwischen dem Fensterflügel und dem Rolladen gewährleistet und daß die Lage dieses Anschlages (44) auf dem Griff einer bestimmten Fensterflügelöffnung (3) entspricht, die durch eine Nut zum Festhalten des geöffneten Fensterflügels festgelegt ist.

10. Vorrichtung nach Anspruch 8, dadurch gekennzeichnet, daß diese Führungseinrichtungen Abstützblöcke (40) mit gerillten Rollen (41) aufweisen, die an den Enden der unteren Traverse (39) des Fensterflügels montiert sind und die jeweils einen Schenkel (17) jeder der seitlichen Führungsschienen (14) des Rolladens tragen, wobei diese Schenkel durch bürstenartige Schleifleisten gehalten sind, die sich über den in den Abstützblöcken eingebauten Rollen befinden.

11. Vorrichtung nach e.d. vorhergehenden Ansprüche, dadurch gekennzeichnet, daß die Einrichtung zum Ziehen und Festhalten (30) auf der Innenseite des Fensters angeordnet ist und daß das Band zwischen der Winde und der Umlenkrolle (33) über eine Zwischenrolle (47) läuft, die unter dem Abdeckblech (6) vorgesehen ist.

12. Vorrichtung nach Anspruch 1, dadurch gekennzeichnet, daß die Schwenkachse (20') des auf dem Fenster liegenden Rolladens oberhalb der Linie liegt, auf welcher das Band zwischen der Aufrollkassette (13) und der Umlenkrolle (33) verläuft.
